# EUROPÄISCHE PATENTSCHRIFT

(11) **EP 1 088 110 B1**
(45) Veröffentlichungstag und Bekanntmachung des Hinweises auf die Patenterteilung: **31.07.2002**
(21) Anmeldenummer: 99936404.5
(22) Anmeldetag: 02.06.1999
(51) Int. Cl.: C14B 1/26, C14B 1/58

(54) **VORRICHTUNG ZUM SCHLICKEN, STRECKEN UND TROCKNEN VON LEDER ODER ÄHNLICHEN FLACHMATERIALIEN WIE FELLEN, PELZEN UND DERGLEICHEN**
DEVICE FOR FLESHING, STRETCHING AND DRYING LEATHER OR SIMILAR FLAT MATERIALS SUCH AS SKINS, FURS AND SUCH LIKE
DISPOSITIF POUR ECHARNER, ETIRER ET SECHER DU CUIR OU D'AUTRES MATERIAUX PLATS ANALOGUES, TELS QUE DES PEAUX, FOURRURES ET SIMILAIRES

(30) Priorität: 14.06.1998 DE 19826181
(43) Veröffentlichungstag der Anmeldung: 04.04.2001
(73) Patentinhaber: Stupecky, Bohumil, 54318 Mertesdorf (DE)
(72) Erfinder: Stupecky, Bohumil, 54318 Mertesdorf (DE)
(86) Internationale Anmeldenummer: DE9901636
(87) Internationale Veröffentlichungsnummer: WO9966081

(56) Entgegenhaltungen:
- DE-A- 3 833 068
- FR-A- 2 602 795

## Beschreibung

Die Erfindung betrifft eine Vorrichtung zum Schlicken, Strecken und Trocknen von Leder oder ähnlichen Flachmaterialien wie z.B. Fellen, Pelzen und dergleichen.

Aus DE 30.10.003 ist es bekannt, Lederstücke in einem Spaltraum zwischen zwei durch Unterdruck gegeneinander gepressten, elastisch dehnbaren Folien durch deren gleichzeitiges Dehnen zu strecken.

Aus DE 38 33 068 ist als nächstkommender Stand der Technik eine Vorrichtung bekannt, bei der die Lederstücke in einem Spaltraum zwischen einer gleitfähigen Autlagefläche und einer elastisch dehnbaren Membrane unter Vakuum gestreckt werden. Im Unterschied zur Vorrichtung nach DE 30.10.003 ermöglicht die Anwendung einer starren Auflage aus hochwärmeleitendem Material die Nutzung als kombinierte Streck- und Trocknungsmaschine, wobei die verdampfte Lederfeuchtigkeit durch reliefartige Struktur der Membrane, welche mit einer Absaugvorrichtung verbunden ist, abgeführt wird.

Der Nachteil dieser Vorrichtung liegt vor allem darin, dass die auf das Leder wirkenden Andruckkräfte trotz der gleitfähigen Auflagelläche gegen die Streckkraft wirken. Der dadurch entstehende Widerstand (Reibung) verhindert die optimale Mitnahme des Leders, sowie seine ganzflächig gleichmässige Dehnung und beschränkt den erzielbaren Massgewinn. Die elastische Membrane wird dabei stark beansprucht; ihre infolge dessen beschränkte Lebensdauer führt zum Anstieg der Betriebskosten der Maschine. Ferner eignet sich diese Vorrichtung nur zur Behandlung von Häuten mit niedrigem Wassergehalt (ca. 25%); für sehr nasses Leder ist sie nicht geeignet.

Aus französicher Patentanmeldung 2602795 ist eine Vorrichtung bekannt, die dem Oberbegriff von Ansprüchen 1 oder 2 entspricht.

Sie zeigt dreieckförmige Lamellen, die von ihrer geschlossenen Stellung nach Fig. 2 radial nach außen in die in Fig. 3 dargestellte Stellung verfahrbar sind und so die Haut dehnen. Das wesentliche, unterscheidende Merkmal der Vorrichtung nach dieser Anmeldung besteht darin, dass die Lamellen nach Art einer Irisblende nach außen rund um einen festen Punkt schwenken. Durch diese besondere Bewegung der Lamellen treten zwischen den Lamellen keine Zwischenräume während der Bewegung auf, sondern sich eine mittlere, sich vergrössernde Öffnung ergibt, so dass die sich dort befindenden, bereits gedehnten Abschnitte der Haut, in dieser zentralen Öffnung bereits plattgepresst und getrocknet werden können. Darüber hinaus wird auch die gedehnte Haut über ihren gesamten Umfang in Endstellung der Lamellen durch die besondere Form der Lamellen festgehalten.

Im Gegensatz dazu entstehen zwischen den Lamellen nach der franz. Anmeldung beim Ausfahren der Lamellen Zwischenräume, in denen die Haut nicht mehr gehalten ist. Sind die dreieckförmigen Lamellen ausgefahren, so wird die Haut nur noch von den Spitzen der Lamellen gehalten, also mit einer relativ geringen Fläche, wobei weite Teile des Umfangs der Haut nicht mehr von den Lamellen gehalten werden.

Es sind ferner Vakuumtrockner-Anlagen bekannt, welche auch sehr nasses Leder trocknen. Das Ausschlicken von überschüssigem Wasser erfolgt hier manuell. Das Leder wird jedoch nur getrocknet - nicht gleichzeitig gestreckt - wobei es sogar schrumpft.

Die Aufgabe der Erfindung ist die Schaffung einer Vorrichtung, welche die hohen Reibungskräfte beim Strecken des Leders unter Vakuum dadurch eliminiert, dass die Lederauflagefläche durch Elemente gebildet ist, welche das Leder sowie die Andrucksvorrichtung ganzflächig ohne Reibungswiderstand zur Auflagefläche mitnehmen, dadurch seine Fläche optimal vergrössern, und welche ferner imstande ist, auch sehr nasses Leder gleichzeitig zu strecken und zu trocknen und es ggf. vorher auszuschlicken.

Die Aufgabe wird erfindungsgemäss dadurch gelöst, dass über eine glatte, gleitfähige, Auflagefläche, welche aus hochwärmeleitendem Material besteht und durch Wärmeenergie mittels heisses Wasser, Öl oder ein anderes Medium beheizt wird, bewegliche Lamellen angeordnet sind, welche mit einer Antriebsvorrichtung zum kreisförmigen Ausfahren von der Mitte nach Aussen um einen festen Punkt verbunden sind. Diese Lamellen bilden das eigentliche Streckwerkzeug, während die übereinander angeordnete Andrucksvorrichtung, welche aus einer Platte aus dehnbarem Material mit Kanälen, Noppen, Perforation und ähnlichem zum Abführen der Lederfeuchtigkeit besteht, vorwiegend eine Fixationsfunktion hat. Die Andrucksvorrichtung kann auch aus einer festen, nicht dehnbaren Platte bestehen, deren Oberfläche mit Kanälen, Perforation und ähnlichem zum Abführen der Lederfeuchtigkeit versehen ist. An dieser wird ein zweites Lamellensystem spiegelbildlich angebracht, sodaß zwischen den zwei nach aussen ausfahrbaren Lamellensystemen das Leder gestreckt und durch die feste Andrucksplatte fixiert wird.

Andere besondere Ausführungen der Erfindung sind unter Ansprüchen 3 bis 9 aufgeführt.

Nachfolgend werden Ausführungen der erfindungsgemäßen Vorrichtung anhand von Zeichnungen erläutert.

Es zeigen:
- Fig. 1 -: eine Gesamtseitenansichl der Vorrichtung nach dem Patentanspruch 1
- Fig. 2 -: eine Gesamtseitenansicht der Vorrichtung nach dem Patentanspruch 2
- Fig. 3 -: eine Draufsicht des Lamellensystems mit aufliegendem Lederstück und angezeichneter Richtung des Ausfahrens der Lamellen von der Mitte nach außen.

In der Fig. 1 abgebildete Vorrichtung arbeitet mit einem auf der Auflagefläche (AF) angebrachten Lamellensystem (LM1) und aus einer dehnbaren Membrane (M) bestehenden Andrucks- und Dehnvorrichtung, die übereinander angeordnet sind. Das Lederstück (L) wird auf die Lamellen (LM1) der Auflagefläche (AF) gelegt. Durch eine vertikale Bewegung werden beide Teile zusammengefahren und der Spaltraum wird mittels einer Dichtung (D), die sich am Rande der dehnbaren Membrane (M) oder der Auflagefläche (AF) befindet, abgedichtet. Der Spaltraum, der auf eine Vakuumquelle (VQ) angeschlossen ist, wird evakuiert. Gleichzeitig werden die Lamellen (LM1), z.B. durch eine Kreisbewegung rund um einen festen Bolzen, mittels einer Antriebsvorrichtung (AV), z.B. mechanisch, hydraulisch oder pneumatisch, ausgefahren und nehmen dabei das aufliegende Lederstück (L) mit.

Dabei wird das überschüssige Wasser ausgeschlickt, Falten geglättet und die Fläche gleichmäßig gestreckt. Die durch die dehnbare Membrane (M) gebildete Andrucksvorrichtung (AD) folgt teilweise dem Weg der Lamellen, wird jedoch durch eine eigene Dehnvorrichtung bewegt. Die ausfahrenden Lamellen (LM1) legen eine glatte, durch Heizung (H) beheizte Auflagefläche (AF) aus hochwertigem Metall frei. Die gedehnte Membrane (M) fixiert dabei kontinuierlich das gestreckte Lederstück (L) auf der Auflagefläche (AF), welches durch die Wärmeeinwirkung gleichzeitig getrocknet wird. Die dabei entstehende Feuchtigkeit wird durch Kanäle, noppenartige Oberfläche, Perforation und ähnliches, welche entweder in der Metallplatte der Auflagefläche (AF) oder in der Membrane (M) angebracht sind, abgeführt. Nach Beendigung des Streck- und Trocknungsprozesses wird das Vakuum aufgelöst.

In der Fig. 2 gezeichnete Vorrichtung arbeitet nach demselben Prinzip; die Andrucksvorrichtung (AD) wird jedoch durch eine feste, nicht dehnbare Platte (P), auf welcher ein zweites Lamellensystem (LM2) spiegelbildlich angebracht ist, gebildet. Nach dem Autbau des Vakuums wird das Lederstück (L) durch das gleichzeitige Ausfahren beider Lamellensysteme (LM1, LM2) gestreckt, die beheizte Auflagefläche (AF) wird freigelegt und die feste, nicht dehnbare Platte (P) fixiert das Leder (L).

Fig. 3 zeigt ein Beispiel der Lösung des Lamellensystems (LM1, LM2), wo die kreisförmige Bewegung der Lamellen um den festen Punkt dargestellt wird.

## Patentansprüche

1. Vorrichtung zum Schlicken, Strecken und Trocknen von Leder und ähnlichen Flachmaterialien mit einem mittels einer Dichtung (D) abgedichteten, an eine Vakuumquelle (VQ) angeschlossenen Spaltraum für das Lederstück (L), der durch eine Auflagefläche (AF), über welcher Lamellen (LM1) mit einer Antriebsvorrichtung (AV) zum Ausfahren von der Mitte nach außen beweglich angeordnet sind, und durch eine Andrucksvorrichtung (AD1) aus einer dehnbaren, mit separater Dehnvorrichtung verbundenen Membrane (M), gebildet ist, **dadurch gekennzeichnet, dass** die Lamellen (LM1) durch eine Kreisbewegung rund um einen festen Bolzen nach außen verfahrbar sind.

2. Vorrichtung zum Schlicken, Strecken und Trocknen von Leder und ähnlichen Flachmaterialien mit einem mittels einer Dichtung (D) abgedichteten, an eine Vakuumquelle (VQ) angeschlossenen Spaltraum für das Lederstück (L), der durch eine Auflagefläche (AF), über welcher Lamellen (LM1) mit einer Antriebsvorrichtung (AV) zum Ausfahren von der Mitte nach außen beweglich angeordnet sind und durch eine Andrucksvorrichtung (AD2) aus einem zweiten Lamellensystem (LM2), das auf einer festen, nicht dehnbaren Platte (P) angebracht, mit einer Dehnvorrichtung verbunden und spiegelbildlich zum unteren Lamellensystem (LM1) angeordnet ist, gebildet ist, **dadurch gekennzeichnet, dass** die Lamellen (LM1, LM2) durch eine Kreisbewegung rund um einen festen Bolzen nach außen verfahrbar sind.

3. Vorrichtung nach Ansprüchen 1 oder 2 **dadurch gekennzeichnet, dass** die Auflagefläche (AF) glatt und gleitfähig ausgebildet ist, aus hochwärmeleitendem Material besteht und durch Wärmeenergie mittels heisses Wasser, Öl oder ein anderes Medium beheizt wird.

4. Vorrichtung nach Ansprüchen 1 bis 3, **dadurch gekennzeichnet, dass** die Auflagefläche (AF) Kanäle oder Perforation zum Abführen der Lederfeuchtigkeit aufweist.

5. Vorrichtung nach Ansprüchen 1, 3 und 4 **dadurch gekennzeichnet, dass** die Andrucksvorrichtung (AD) eine das Lederstück (L) gegen die Lamellen (LM1) auf der Auflagefläche (AF) drückende dehnbare Membrane (M) aufweist, die mit eigener Dehnvorrichtung versehen ist.

6. Vorrichtung nach Ansprüchen 1, 3 und 5 **dadurch gekennzeichnet, dass** die dehnbare Membrane (M) mit Kanälen, Noppen, Perforation und ähnlichem zum Abführen der Lederfeuchtigkeit versehen ist.

7. Vorrichtung nach Anspruch 2 **dadurch gekennzeichnet, dass** die feste, nicht dehnbare Platte (P) Kanäle, Noppen, Perforation und ähnliches zum Abführen der Lederfeuchtigkeit aufweist.

8. Vorrichtung nach Ansprüchen 1 bis 7 **dadurch gekennzeichnet, dass** die beweglichen Lamellen (LM1, LM2) eine gleitfähige Oberfläche zur Auflagefläche (AF) und eine mitnahmefähige Oberfläche zum aufliegenden Lederstück (L) aufweisen.

9. Vorrichtung nach Ansprüchen 1 bis 8, **dadurch gekennzeichnet, dass** die Antriebsvorrichtung (AV) zum Ausfahren der Lamellensysteme (LM1, LM2) mechanisch, hydraulisch oder pneumatisch ausgebildet ist.

## Claims

1. Device for the dewatering, stretching and drying of leather and similar flat materials, thereby **characterised** that it possesses an interstice, sealed by a gasket (D) and connected to a vacuum source (VQ), for the leather piece (L) and consists of a support surface (AF), above which lamellae (LM1) are mounted with a drive mechanism (AV) to deploy them outwards from the centre, and a contact pressure device (AD1) of a stretchable membrane (M) connected to a separate stretching mechanism, thereby **characterised** that the lamellae (LM1) can be deployed outwards by a circular movement around a fixed pin.

2. Device for the dewatering, stretching and drying of leather and similar flat materials thereby **characterised** that is possesses an interstice, sealed by a gasket (D) and connected to a vacuum source (VQ), for the leather piece (L) and consists of a support surface (AF) above which lamellae (LM1) are mounted with a drive mechanism (AV) to deploy them outwards from the centre and a contact pressure device (AD2), consisting of a second lamella system (LM2) fitted to a rigid, inextensible plate (P), connected to a stretching mechanism and mounted as a mirror image of the lower lamella system (LM1), thereby **characterised** that the lamellae (LM1, LM2) can be deployed outwards by a circular movement around a fixed pin.

3. Device according to Claims 1 or 2 thereby **characterised** that the support surface (AF) is smooth with low friction, consists of a material with high thermal conductivity and is heated by thermal energy in the form of hot water, oil or another medium.

4. Device according to Claims 1 to 3 thereby **characterised** that the support surface (AF) has channels or perforations to drain the moisture from the leather.

5. Device according to Claims 1, 3 and 4 thereby **characterised** that the contact pressure device (AD) possesses a stretchable membrane (M), fitted with ist own stretching mechanism, that presses the leather piece (L) against the lamellae (LM1) on the support surface (AF).

6. Device according to Claims 1, 3 and 5 thereby **characterised** that the stretchable membrane (M) possesses channels, nubs, perforations and the like for the drainage of moisture from the leather.

7. Device according to Claim 2 thereby **characterised** that the rigid, inextensible plate (P) possesses channels, nubs, perforations and the like for the drainage of moisture from the leather.

8. Device according to Claims 1 to 7 thereby **characterised** that the moveable lamellae (LM1, LM2) present a sliding surface to the support surface (AF) and a surface able to move with the leather piece (L) laid on it.

9. Device according to Claims 1 to 8 thereby **characterised** that the drive mechanism (AV) for the deployment of the lamellae systems (LM1, LM2) is of mechanical, hydraulic or pneumatic design.

## Revendications

1. Dispositif de barbotage, étirage et séchage de cuir et matériaux plats similaires avec, pour la pièce de cuir (L), un espace de séparation raccordé à une source de vide (VQ) et étanché à l'aide d'un joint (D), espace de séparation qui est constitué par une surface de contact (AF) au-dessus de laquelle sont placées des lamelles mobiles (LM1) avec un dispositif de motorisation (AV) pour leur déplacement du centre vers l'extérieur, et par un dispositif d'appui (AD1) se composant d'une membrane (M) extensible reliée à un dispositif d'extension séparé, dispositif de barbotage, étirage et séchage **caractérisé par le fait que** les lamelles (LM1) peuvent décrire un mouvement circulaire vers l'extérieur tout autour d'un boulon immobile.

2. Dispositif de barbotage, étirage et séchage de cuir et matériaux plats similaires avec, pour la pièce de cuir (L), un espace de séparation raccordé à une source de vide (VQ) et étanché à l'aide d'un joint (D), espace de séparation qui est constitué par une surface de contact (AF) au-dessus de laquelle sont placées des lamelles mobiles (LM1) avec un dispositif de motorisation (AV) pour leur déplacement du centre vers l'extérieur et par un dispositif d'appui (AD2) se composant d'un second système de lamelles (LM2) qui est placé sur un plateau fixe et non extensible (P), raccordé à un dispositif d'extension et placé symétriquement par rapport au système de lamelles inférieur (LM1), dispositif de barbotage, étirage et séchage **caractérisé par le fait que** les lamelles (LM1, LM2) peuvent décrire un mouvement circulaire vers l'extérieur tout autour d'un boulon immobile.

3. Dispositif aux termes des spécifications 1 ou 2 **caractérisé par le fait que** la surface de contact (AF) est lisse et glissante, consiste en matériau hautement transcalorique et est échaufféee par une énergie thermique sous forme d'eau chaude, de pétrole ou d'un autre médium.

4. Dispositif aux termes des spécifications 1 à 3 **caractérisé par le fait que** la surface de contact (AF) présente des canaux ou une perforation pour l'évacuation de l'humidité du cuir.

5. Dispositif aux termes des spécifications 1, 3 et 4 **caractérisé par le fait que** le dispositif d'appui (AD) présente une membrane extensible (M) qui appuie la pièce de cuir (L) contre les lamelles LM1 de la surface de contact (AF), membrane qui comporte son propre dispositif d'extension.

6. Dispositif aux termes des spécifications 1, 3 et 5 **caractérisé par le fait que** la membrane extensible (M) présente des canaux, boutons, perforations et similaires pour l'évacuation de l'humidité du cuir.

7. Dispositif aux termes de la spécification 2 **caractérisé par le fait que** la plaque fixe et non extensible (P) présente des canaux, boutons, perforations et similaires pour l'évacuation de l'humidité du cuir.

8. Dispositif aux termes des spécifications 1 à 7 **caractérisé par le fait que** les membranes mobiles (LM1, LM2) présentent une surface glissante vis-à-vis de la surface de contact (AF) et une surface adhérente vis-à-vis de la pièce de cuir (L) étendue.

9. Dispositif aux termes des spécifications 1 à 8 **caractérisé par le fait que** le dispositif de motorisation (AV) pour le déplacement des systèmes de lamelles (LM1, LM2) est de conception mécanique, hydraulique ou pneumatique.
